# EUROPÄISCHE PATENTSCHRIFT

(11) **EP 1 795 310 B1**
(45) Veröffentlichungstag und Bekanntmachung des Hinweises auf die Patenterteilung: **19.06.2013**
(21) Anmeldenummer: 06022783.2
(22) Anmeldetag: 02.11.2006
(51) Int. Cl.: B25F 5/02

(54) **Werkzeug mit berührungslosem Schalter**
Tool with contactless switch
Outil avec interrupteur agissant sans contact

(30) Priorität: 07.12.2005 DE 102005058613
(43) Veröffentlichungstag der Anmeldung: 13.06.2007
(73) Patentinhaber: Bosch Rexroth AG, 70184 Stuttgart (DE)
(72) Erfinder: Wieler, Michael, 73614 Schorndorf (DE); Zurawski, Manfred, 74417 Gschwend (DE); Henzler, Günter, 70567 Stuttgart (DE); Fluhrer, Andreas, 71540 Murrhardt (DE); Kiesslich, Marcus, 71522 Backnang (DE); Scharfenberg, Andreas, 71540 Murrhardt (DE)

(56) Entgegenhaltungen:
- DE-A1- 10 315 980
- JP-A- 6 205 732

## Beschreibung

Die Erfindung entspringt dem technischen Gebiet der elektrisch betriebenen Werkzeuge und betrifft eine Vorrichtung nach dem Oberbegriff des unabhängigen Anspruches.

Aus der deutschen Patenanmeldung 10 2004 047 232.7 ist ein Handschrauber bekannt, dessen Abtrieb mittels eines Betätigungshebels ein- bzw. ausgeschaltet wird.

Damit der Abtrieb in Betrieb bleibt, muss der Betätigungshebel permanent vom Bediener aktiv gehalten werden. Drückt der Bediener den Betätigungshebel in das Gehäuseinnere, so schaltet sich der Abtrieb ein, lässt der Bediener den Betätigungshebel los, so schaltet sich der Abtrieb aus. Der Nachteil dieser Lösung besteht darin, dass der Werkzeugbediener stets aktiv den Druckpunkt des Schalters suchen muss, um das Gerät ein- bzw. auszuschalten. Ein solcher Schalter erhöht außerdem den Wartungsaufwand des Werkzeuges, da er aus einer Vielzahl von beweglichen Teilen besteht, wie Federn, Kunststoffteile, Lagerachsen, usw.. Diese Teile müssen zum einen hergestellt und zum anderen am Gerät montiert werden. Die Vielzahl der hierbei zu montierenden Kleinteile erhöht die Herstellungskosten des Gerätes und erhöht ebenso die Ausfallwahrscheinlichkeit. Außerdem ist jedes Teil einem gewissen Verschleiß unterzogen, so dass abhängig von den Betriebsstunden des Gerätes und auch vom Einsatzumfeld früher oder später mit einem Funktionsausfall zu rechnen ist.

Die DE 103 15 980 A1 zeigt eine Bohrmaschine gemäß dem Oberbegriff des unabhängigen Anspruchs 1 mit einem Gehäuse und einem Sensor, der beispielsweise ein Photosensor sein kann. Der Sensor fiihlt, wenn ein Bediener die Bohrmaschine in die Hand nimmt und schaltet eine Lampe ein. Der Sensor befindet sich vorzugsweise auf der Vorderseite des Griffs, unterhalb des Abzugs oder auf der Rückseite des Griffs, gegenüber dem Abzug.

Die JP 6205732 A beschreibt einen Griff eines Staubsaugers mit einem lichtempfindlichen Element als Griffsensor. Der Griffsensor befindet sich auf der Vorderseite des Griffs.

Es ist daher die Aufgabe der vorliegenden Erfindung das Eingangs erwähnte Werkzeug derart zu modifizieren, dass ein sicheres und automatisches Betätigen von Werkzeugfunktionen ermöglicht wird und zwar automatisch bei der Aufnahme des Werkzeuges durch den Bediener.

Diese Aufgabe wird dadurch gelöst, dass Mittel zur Beeinflussung von Werkzeugfunktionen, wie beispielsweise das Ein- und Ausschalten des Werkzeuges mittels einer Fotozelle realisiert sind, welche an der Oberfläche des Handgriffes so eingearbeitet sind, dass bei vollständiger oder teilweise Abdeckung der Fotozelle eine Werkzeugfunktion nach Maßgabe eines vorgegebenen Ablaufes aktiviert wird. Die Fotozelle kann in diesem Falle die Funktion eines einfachen Ein-/Ausschalters übernehmen. Wird die Fotozelle von der Hand des Bedieners abgedeckt, so wird dies als Einschaltimpuls erkannt und ein beispielsweise vorhandener Werkzeugabtrieb beginnt zu rotieren. Legt der Werker das Werkzeug ab und entfernt seine Handfläche von der Fotozelle, so wird dies als Ausschaltimpuls erkannt und der Abtrieb wird gebremst. Die Werkzeugfimktionen sind in der Regel mittels einer vom Werkzeug umfassten Steuerung realisiert, welche abhängig von externen Steuerimpulsen, wie beispielsweise das Signal der Fotozelle ausgeführt werden. Im einfachsten Falle handelt es sich bei dem oben erwähnten vorgegebenen Ablauf um den bereits geschilderten Ein- bzw. Ausschaltvorgang. Es ist jedoch auch denkbar weitaus komplexere Werkzeugfunktionen über die Fotozelle zu schalten.

Der Vorteil dieser Lösung besteht darin, dass keinerlei mechanische Mittel, wie beispielsweise mechanische Schalter erforderlich sind, wodurch eine verschleißfreie Schaltfunktion realisiert werden kann. Die Fotozelle erfordert außerdem einen geringeren Platzbedarf als der mechanische Schalter und lässt sich schneller und einfacher montieren, wodurch die Herstellungskosten des Gerätes reduziert werden können. Ein weiterer Vorteil dieser Lösung ist die automatische Aktivierung von vorgegebenen Funktionen bei der Aufnahme des Werkzeuges durch den Bediener. Der Bediener muss daher das Schaltmittel nicht bewusst betätigen oder den Druckpunkt suchen, das Werkzeug schaltet sich ganz von alleine dann an, wenn der Bediener dieses benutzt.

Vorteilhafterweise umfasst das Werkzeug zusätzlich eine elektrische Lichtquelle, insbesondere eine leuchtstarke Diode, eine Halögenleuchte oder ähnliches, welche mittels der Fotozelle ein- bzw. ausgeschaltet wird. Der Vorteil hierbei ist, dass die Arbeitsumgebung bei Verwendung des Gerätes automatisch beleuchtet wird, so dass zusätzliche Lichtquellen überflüssig werden. Auch eine mittels der Fotozelle gesteuerte Dimmerfunktion wäre denkbar.

Vorteilhafterweise ist die Fotozelle innerhalb des Handgriffes angeordnet und der Handgriff umfasst eine Ausnehmung, welche mittels einer lichtdurchlässigen und mit der Handgriffoberfläche bündig abschließenden Abdeckung versehen ist. Dadurch erhält man ein geschlossenes Gehäuse, so dass Eindringen von Schmutz oder Feuchtigkeit im Umfeld der Fotozelle vermieden werden kann. Auch die Reinigung des Gerätes wird somit wesentlich einfacher, da die Fotozelle im Handgriff eingelassen ist, so dass durch einfaches Abwischen des Handgriffes ggf. vorhandene Schmutzpartikel oder Ölverschmierungen auf einfachste Art und Weise beseitigt werden können. Außerdem liegt der Handgriff für den Bediener angenehmer in der Hand und vermeidet damit eine Irritation durch wie im Stand der Technik übliche von der Handgriffoberfläche sich erhebende Schaltmittel.

Speziell handelt es sich bei dem elektrischen Werkzeug um ein Schraubwerkzeug oder Nietwerkzeug, bei dem in unmittelbarer Umgebung der Schraubvorrichtung (Abtrieb) oder Nietvorrichtung (Nietaufnahmemechanik) die Lichtquelle am Werkzeuggehäuse oder innerhalb des Werkzeuggehäuses angeordnet ist. Damit wird eine automatische und gezielte Beleuchtung genau an der Stelle erreicht, an der ein Bearbeitungsvorgang erfolgen soll. Das Mitführen einer zusätzlichen Beleuchtung wird damit überflüssig.

Eine konkrete Ausgestaltungsform ist beispielhaft in der beigefügten Zeichnung Figur 1 dargestellt. Figur 1 zeigt einen Handschrauber 1, wie er von seiner Formgebung aus dem Stand der Technik bekannt ist. Der erfindungsgemäße Handschrauber 1 umfasst einen Abtrieb 2, ein Leuchtmittel 3, einen Hauptschalter 4, eine Fotozelle 5, einen Handgriff 6 und ein Versorgungskabel 7. Der hier gezeigte Handschrauber wird mittels der Kabelverbindung 7 mit dem Stromnetz verbunden. Selbstverständlich könnte es sich auch um ein akkubetriebenes Gerät handeln, das keinerlei Kabel erfordert. Bei einem Nietwerkzeug würde der Abtrieb durch die Nietaufnahmemechanik ersetzt.

Der Abtrieb 2 des Handschraubers 1 wird mittels des Hauptschalters 4 ein- bzw. ausgeschaltet. Zwischenstufen des Hauptschalters 4 bewirken eine Änderung der Drehzahl des Abtriebes. Die am oberen Ende des Handgriffes 6 angeordnete Fotozelle wird bei Aufnahme des Handschraubers durch den Werker von dessen Daumen, vorausgesetzt der Werker ist hier ein Rechtshänder, abgedeckt. Diese vollständige oder auch teilweise Abdeckung bewirkt, dass die Fotozelle einen geringeren Lichteinfall detektiert. Die im inneren des hohlen Handgriffes 6 angeordnete Fotozelle ist nun derart beschaltet, dass bei teilweise bzw. vollständiger Abdeckung die Lichtquelle 3 eingeschaltet wird. Legt der Werker den Handschrauber 1 wieder ab, so detektiert die Fotozelle erneut einen Lichteinfall und schaltet die Arbeitsplatzbeleuchtung 3 aus. Auch während der Arbeit mit dem Gerät hat der Werker die Möglichkeit mittels eines Daumens die Lichtquelle zu steuern. Ein leichtes Verschieben des Daumens oberhalb bzw. unterhalb der Fotozelle kann ein Ein- bzw.

Ausschalten des Leuchtmittels 3 bewirken. Das Gerät ist in der Regel von einer komplexen Anlage mit Steuer- und Versorgungselektronik umfasst. Falls keine Nachtschicht gefahren wird, wird die Anlage zentral abgeschaltet, so dass ein unbeabsichtigtes Einschalten des Gerätes bei Dunkelheit vermieden wird. Das Leuchtmittel, hier in Form einer leuchtstarken weißen LED, ist abtriebsseitig unterhalb des Abtriebes angeordnet. Das Leuchtmittel kann in das Gehäuse des Handschraubers 1 eingelassen und zusätzlich mittels einer lichtdurchlässigen Schutzabdeckung von Umwelteinflüssen isoliert werden oder es kann vom Gehäuse abstehend montiert werden, womit es leichter auswechselbar wird. Die Montage unterhalb des Abtriebs ist bevorzugt auszuführen, da eine Montage beispielsweise oberhalb des Abtriebs dazu führen kann, dass der Abtrieb selbst oder am Abtrieb angeordnetes Gestänge einen Schatten wirft, so dass der Einsatzort nicht optimal beleuchtet wird.

### Bezugiszeichenliste:

- 1: Schrauber
- 2: Abtrieb/Nietmechanik
- 3: Leuchtmittel
- 4: Hauptschalter
- 5: Fotozelle
- 6: Handgriff
- 7: Versorgungskabel

## Patentansprüche

1. Schraubwerkzeug oder Nietwerkzeug (1) mit Handgriff (6), einem am Handgriff (6) angeordneten Hauptschalter (4) und einem am Handgriff (6) angeordneten Mittel (5) zur Beeinflussung von Werkzeugfunktionen, wobei das Mittel (5) zur Beeinflussung von Werkzeugfunktionen mittels einer Fotozelle realisiert ist, welche am Handgriff so eingearbeitet ist, dass bei vollständiger oder teilweiser Abdeckung der Fotozelle eine Werkzeugfunktion nach Maßgabe eines vorgegebenen Ablaufes aktiviert wird und wobei das Werkzeug (1) eine elektrische Lichtquelle (3) umfasst, insbesondere eine leuchtstarke Diode, welche mittels der Fotozelle geschaltet wird, **dadurch gekennzeichnet, dass** die Fotozelle am oberen Ende des Handgriffs (6), seitlich einer Rückseite des Handgriffs und auf Höhe des Hauptschalters (4) angeordnet ist, so dass ein Werker die Möglichkeit hat, mittels eines leichten Verschiebens eines Daumens die Lichtquelle (3) zu steuern.

2. Schraubwerkzeug oder Nietwerkzeug nach einem der vorhergehenden Ansprüche, wobei die Fotozelle innerhalb des Handgriffes (6) angeordnet ist und der Handgriff (6) eine Ausnehmung umfasst, welche mittels einer lichtdurchlässigen und mit der Handgriffoberfläche bündig abschließenden Abdeckung versehen ist.

3. Schraubwerkzeug oder Nietwerkzeug nach einem der vorhergehenden Ansprüche, bei dem in unmittelbarer Umgebung der Schraubvorrichtung oder Nietvorrichtung die Lichtquelle (3) am Werkzeuggehäuse oder innerhalb des Werkzeuggehäuses angeordnet ist.

4. Schraubwerkzeug oder Nietwerkzeug nach Anspruch 4, wobei die Lichtquelle (3) derart angeordnet ist, dass der Abtrieb oder die Nietvorrichtung den Lichtkegel nicht beeinflusst.

## Claims

1. Screwdriving tool or riveting tool (1) comprising a handle (6), a main switch (4), arranged on the handle (6) and a means (5), arranged on the handle (6), for influencing tool functions, the means (5) for influencing tool functions being realized by means of a photocell which is incorporated,on the handle in such a way that, when the photocell is completely or partially covered, a tool function is activated in accordance with a predetermined sequence, and the tool (1) comprising an electrical light source (3), in particular a high-powered light-emitting diode which is switched by means of the photocell, **characterized in that** the photocell is arranged at the upper end of the handle (6), to the side of a rear side of the handle and level with the main switch (4), so that a worker has the possibility of controlling the light source (3) by means of a slight movement of a thumb.

2. Screwdriving tool or riveting tool according to one of the preceding claims, the photocell being arranged within the handle (6) and the handle (6) comprising a recess which is provided with a translucent covering finishing flush with the surface of the handle.

3. Screwdriving tool or riveting tool according to one of the preceding claims, in which the light source (3) is arranged on the tool housing or within the tool housing in the direct proximity of the screwdriving device or riveting device.

4. Screwdriving tool or riveting tool according to Claim 4, the light source (3) being arranged in such a way that the power takeoff or the riveting device does not affect the cone of light.

## Revendications

1. Visseuse ou riveteuse (1) comprenant une poignée (6), un interrupteur principal (4) disposé sur la poignée (6) et un moyen (5) disposé sur la poignée (6) pour influencer des fonctions de l'outil, le moyen (5) pour influencer des fonctions de l'outil étant réalisé au moyen d'une cellule photoélectrique qui est incorporée à la poignée de telle sorte que lorsque la cellule photoélectrique est complètement ou partiellement recouverte, une fonction de l'outil soit activée en fonction d'un déroulement prédéfini et l'outil (1) comprenant une source de lumière électrique (3), en particulier une diode lumineuse, qui est commutée au moyen de la cellule photoélectrique, **caractérisée en ce que** la cellule photoélectrique est disposée à l'extrémité supérieure de la poignée (6), latéralement à un côté arrière de la poignée et à la hauteur de l'interrupteur principal (4), de telle sorte qu'un opérateur ait la possibilité de commander la source de lumière (3) au moyen d'un léger mouvement du pouce.

2. Visseuse ou riveteuse selon l'une quelconque des revendications précédentes, dans laquelle la cellule photoélectrique est disposée à l'intérieur de la poignée (6) et la poignée (6) comprend un évidement qui est pourvu d'un recouvrement transparent et se terminant en affleurement avec la surface de la poignée.

3. Visseuse ou riveteuse selon l'une quelconque des revendications précédentes, dans laquelle la source de lumière (3) est disposée dans l'environnement immédiat de la visseuse ou de la riveteuse sur le boîtier d'outil ou à l'intérieur du boîtier d'outil.

4. Visseuse ou riveteuse selon la revendication 4, dans laquelle la source de lumière (3) est disposée de telle sorte que la prise de force ou la riveteuse n'affecte pas le cône de lumière.
